# EUROPÄISCHE PATENTSCHRIFT

(11) **EP 0 976 986 B1**
(45) Veröffentlichungstag und Bekanntmachung des Hinweises auf die Patenterteilung: **28.05.2003**
(21) Anmeldenummer: 99114517.8
(22) Anmeldetag: 23.07.1999
(51) Int. Cl.: F24C 15/00, F24C 14/02

(54) **Gargerät mit gekühlter Leuchte**
Cooking apparatus with a cooled lamp
Appareil de cuisson avec dispositif d'éclairage refroidi

(30) Priorität: 27.07.1998 DE 19833774
(43) Veröffentlichungstag der Anmeldung: 02.02.2000
(73) Patentinhaber: BSH Bosch und Siemens Hausgeräte GmbH, 81669 München (DE)
(72) Erfinder: Mallinger, Peter, Dipl.-Ing., 83301 Traunreit (DE); Kellermann, Peter, 84489 Burghausen (DE)

(56) Entgegenhaltungen:
- CH-A- 678 913
- DE-U- 8 609 316
- DE-U- 29 718 343

## Beschreibung

Die vorliegende Erfindung betrifft ein Gargerät, insbesondere Pyrolysegargerät, mit einem Garraum, der von einer Leuchte mit einer in einem Leuchtengehäuse angeordneten Lampe beleuchtet ist, und mit einem Kühlgebläse, das erwärmte Kühlluft durch einen Ausblasschacht aus dem Gargerät drückt und mittels der Kühlluft die Leuchte kühlt, sowie weiterhin eine entsprechend ausgebildete Gargeräteleuchte.

Ein derartiges Gargerät ist bekannt aus der Druckschrift DE 297 18 343 U1, wobei das Leuchtengehäuse der Beleuchtungsvorrichtung in einem Bereich eines Ausschnitts in der Garraumwand angebracht ist. Der vom Leuchtengehäuse gebildete Raum ist zum Garraum hin von einer lichtdurchlässigen Abdeckung verschlossen. Zur Kühlung der Leuchte ist das Leuchtengehäuse mit einem Anschluß für eine Kühlluftleitung versehen. Die angeschlossene Kühlluftleitung führt wenigstens einen von dem Kühlgebläse erzeugten Teilluftstrom durch das Leuchtengehäuse, wobei die Lampe von der Kühlluft umspült wird. Dabei ist der leuchtengehäuseseitige Anschluß aus einer Aushalsung des Leuchtengehäuses als Anschlußstutzen für die Kühlluftleitung ausgebildet. Diese besteht beispielsweise aus einem Schlauchstück eines hitzebeständigen Materials und ist auf die Aushalsung aufsteckbar.

Aufgabe der vorliegenden Erfindung ist es, bei einem Gargerät nach dem Oberbegriff des Patentanspruches 1 die Kühlung der Leuchte mit einfachen Mitteln durchzuführen.

Erfindungsgemäß ist dies bei einem Gargerät nach dem Oberbegriff des Patentanspruches 1 dadurch erreicht, daß die Wand des Ausblasschachtes eine Öffnung aufweist, durch die das Leuchtengehäuse in den Ausblasschacht ragt. Durch die unmittelbare Plazierung des Leuchtengehäuses am bzw. im Ausblasschacht kann auf die Montage oder die Ausbildung von Anschlußleitungen verzichtet werden, die den Ausblasschacht mit dem Leuchtengehäuse verbinden. Die Kühlluft trifft zudem ohne Druckverlust und ohne Energieverlust unmittelbar auf die zu kühlende Leuchte. Die Kühlwirkung ist deshalb ausgezeichnet. Falls neben der Kühlluft auch Wrasen durch den Ausblasschacht geführt wird, ist darauf zu achten, daß das Leuchtengehäuse bzw. die besagte Öffnung des Ausblasschachtes abseits vom Wrasenstrom angeordnet ist. Gegebenenfalls kann auch die Decke des Garraumes als Wand des Ausblasschachtes dienen. Falls durch die Anordnung der Leuchte am Ausblaschacht die Einkopplung des Lichtes in den Garraum beeinträchtigt ist, kann mittels eines Lichtleiters das von der Lampe ausgehende Licht an eine bessere Stelle in den Garraum geführt werden

Vorteilhafterweise weist das Leuchtengehäuse eine Einlaß- und eine Auslaßöffnung auf, die in den Ausblasschacht ragen. Dadurch ist zum einen das Ausblasen der Kühlluft durch den Ausblasschacht nur wenig gestört und zum anderen eine optimale Kühlwirkung der Leuchte gewährleistet.

Gemäß einer bevorzugten Ausführungsform steht von dem Leuchtengehäuse ein erster Luftleitlappen im Bereich einer Einlaßöffnung des Leuchtengehäuses ab, der in den Ausblasschacht ragt und einen Teil der durch den Ausblasschacht geblasenen Kühlluft in das Leuchtengehäuse leitet. Insbesondere wenn im wesentlichen lediglich der erste Luftleitlappen in den Ausblasschacht ragt, ist das Ausblasen der Kühlluft aus dem Ausblasschacht kaum gestört und die Kühlwirkung für das Gargerät kaum beeinträchtigt. Andererseits ist es zur Kühlung der Leuchte völlig ausreichend, wenn lediglich der Luftleitlappen in den Ausblasschacht ragt. Der Luftleitlappen ist fertigungstechnisch einfach herstellbar und beeinträchtigt das Leuchtverhalten der Leuchte nur unwesentlich, auch wenn dadurch ein kleiner Flächenbereich des Leuchtenreflektors entfällt.

Um das Kühlverhalten der Anordnung zu verbessern, steht im Bereich einer Auslaßöffnung des Leuchtengehäuses von diesem ein zweiter Luftleitlappen ab, der ebenfalls in den Ausblasschacht ragt. Dadurch ist auf einfache Weise sichergestellt, daß die durch die Einlaßöffnung des Leuchtengehäuses in dieses gedrückte Kühlluft nach der Kühlung der Leuchte aus dieser zurück in den Ausblasschacht gelangt. Dabei wird aufgrund des Luftleitlappens die durch den Ausblasschacht geführte Kühlluft kaum beeinträchtigt. Falls frontseitig der Ausblasschacht von einer Bedienperson gut eingesehen werden kann, kann das aus der Auslaßöffnung scheinende Licht störend sein. Um dies zu unterbinden, kann der Luftleitlappen beispielsweise strömungstechnisch hinter der Auslaßöffnung angeordnet sein oder als Labyrinth ausgebildet sein und den Lichtschein dadurch für die Bedienperson abdecken. Auch ist es denkbar, auf die Anordnung der Auslaßöffnung in diesem Bereich zu verzichten. Als strömungstechnisch und kühltechnisch besonders günstig sowie fertigungstechnisch einfach hat sich ergeben, daß die beiden Luftlappen in Ausblasrichtung zwischen der Einlaß- und der Auslaßöffnung etwa V-förmig hintereinander angeordnet sind.

Um eine gute Kühlung des Leuchtengehäuses ohne nachteilige Auswirkungen auf den Kühlluftstrom durch den Ausblaschacht zu erreichen, wird der Querschnitt einer Einlaßöffnung des Leuchtengehäuses größer gewählt als der einer entsprechenden Ausblasöffnung.

Gemäß einer bevorzugten Ausführungsform ist zwischen dem Rand der Öffnung der Wand des Ausblasschachtes und dem am bzw. in der Öffnung gehalterten Leuchtengehäuse ein ausreichender Luftspalt zur Kühlung der Leuchte, beispielsweise durch die Kühlluft, vorgesehen. Die entlang der Wand des Ausblasschachtes strömende Kühlluft wird zum Teil durch den Luftspalt beispielsweise auf den Sockel der Lampe und die entsprechenden Anschlußleitungen zu deren zusätzlicher Kühlung gerichtet. Eine Kühlwirkung kann sich ebenfalls dadurch ergeben, daß warme Luft durch den Luftspalt in den Ausblasschacht steigt und abgeführt wird.

Nachfolgend ist anhand schematischer Darstellungen ein Ausführungsbeispiel des erfindungsgemäßen Gargerätes und der Gargeräteleuchte beschrieben.

Es zeigen:
- Fig. 1: in einer Seitenansicht, teilweise in Schnittdarstellung, stark vereinfacht einen Backofen;
- Fig. 2: in einer perspektivischen Darstellung, in vergrößertem Maßstab den Deckenbereich der Ofenmuffel des Backofens aus Fig. 1, und
- Fig. 3: ausschnittsweise den Boden des Ausblasschachtes mit dem darin gehalterten Leuchtengehäuse in einer Draufsicht auf Fig. 2.

Ein Backofen 1 weist gemäß Fig. 1 ein Gehäuse 3 auf, in dem eine frontseitig offene Ofenmuffel 5 angeordnet ist. Der Ofenmuffel 5 sind an sich bekannte Heizelemente zum Garbetrieb zugeordnet (nicht gezeigt). Weiterhin verfügt der Backofen 1 über zum Pyrolysebetrieb erforderliche Mittel, insbesondere über eine geeignete Wärmeisolation (nicht gezeigt). Die Ofenmuffel 5 ist frontseitig durch eine angelenkte Ofentür 7 verschließbar. Durch mehrere Gehäuseöffnungen 9 saugt ein oberhalb der Ofenmuffel 5 angeordnetes Kühlluftgebläse 11 Kühlluft in den Backofen 1. Die Kühlluft wird vom Kühlluftgebläse 11 in einen frontseitig offenen Kühlluftschacht 13 gedrückt und tritt erwärmt frontseitig unterhalb einer Frontblende 15 des Backofens 1 und oberhalb der Ofentür 7 aus dem Gehäuse 3 aus. In einer im wesentlichen zentral angeordneten Öffnung einer Muffeldecke 17 der Ofenmuffel 5 ist eine Leuchte 18 zu deren Ausleuchtung gehaltert. Dazu ist die die Ofenmuffel 5 umgebende Wärmeisolation an dieser Stelle ausgespart (nicht gezeigt). Die Leuchte 18 weist ein schachtelförmiges metallisches Leuchtengehäuse 19 auf, das muffelseitig offen und deshalb durch eine an dem Gehäuse 19 gehalterte Glasplatte 21 verschlossen ist. In dem Leuchtengehäuse 19 ist eine an sich bekannte Glühlampe 23 angeordnet, die sich im wesentlichen parallel zur Muffeldecke 17 erstreckt (Fig. 1, Fig. 2).

Mit Abstand zur Muffeldecke 17 verläuft oberhalb dieser parallel ein Schachtboden 25 des Kühlluftschachtes 13. Der Schachtboden 25 weist eine geeignete Bodenöffnung 27 auf (Fig. 3), deren freier Querschnitt etwa der Größe des Leuchtengehäuses 19 entspricht. Der als Reflektorboden dienende Boden des schachtelförmigen Leuchtengehäuses 19 liegt etwa in der Ebene des Schachtbodens 25 (Fig. 1, 2) und verschließt einen Großteil der Bodenöffnung 27. Aus dem Leuchtengehäuse 19 sind ein erster Luftleitlappen 29 und strömungstechnisch kurz dahinter ein kleinerer zweiter Luftleitlappen 31 gestochen. Dadurch sind zugleich eine Einlaßöffnung 33 und strömungstechnisch dahinter eine Auslaßöffnung 35 im Reflektorboden gebildet. Dabei ist der freie Querschnitt der Einlaßöffnung 33 größer als der der Auslaßöffnung 35 gewählt.

Gemäß den Strömungspfeil in Fig. 1, 2 strömt durch das Kühlluftgebläse 11 in das Gehäuse 3 gesaugte Kühlluft in den Kühlluftschacht 13. Ein Teil der Kühlluft strömt dabei auch entlang dem Schachtboden 25. Der im Bodenbereich in den Kühlluftschacht 13 ragende erste Luftleitlappen 29 lenkt diesen Teilluftstrom unmittelbar in das Innere des Leuchtengehäuses 19. Dadurch werden die Leuchte 18 und insbesondere die Lampe 23 mit Kolben und Sockel 39 auch im Pyrolysebetrieb ausreichend gekühlt. Die Kühlluft strömt dann aus dem Leuchtengehäuse 19 durch die Auslaßöffnung 35 wieder zurück in den Kühlluftschacht 13. Dabei dient der zweite Luftleitlappen 31 insbesondere dazu, den eigentlichen Kühlluftstrom durch den Kühlluftschacht 13 möglichst wenig zu beeinträchtigen. Zur Verbesserung der Kühlwirkung ist zwischen dem Rand der Bodenöffnung 27 des Kühlluftschachtes 13 und dem Leuchtengehäuse 19 eine zusätzliche Kühlöffnung 37 gebildet. Unterhalb dieser ist gemäß Fig. 3 der Lampensockel 39 mit den entsprechenden Anschlußleitungen der Lampe vorgesehen. Dadurch ist erreicht, daß zusätzlich zu dem durch die Einlaßöffnung 33 und die Auslaßöffnung 35 des Leuchtengehäuses 19 geführten Nebenkühlluftstrom ein weiterer Zusatzkühlluftstrom auf den Lampensockel 39 gerichtet ist.

## Patentansprüche

1. Gargerät, insbesondere Pyrolysegargerät, mit einem Garraum, der von einer Leuchte mit einer in einem Leuchtengehäuse angeordneten Lampe beleuchtet ist, und mit einem Kühlgebläse, das erwärmte Kühlluft durch einen Ausblasschacht aus dem Gargerät drückt und mittels der Kühlluft die Leuchte kühlt, **dadurch gekennzeichnet, daß** die Wand des Ausblasschachtes (13) eine Öffnung (27) aufweist, durch die das Leuchtengehäuse (19) in den Ausblasschacht (13) ragt.

2. Gargerät nach Anspruch 1, **dadurch gekennzeichnet, daß** das Leuchtengehäuse (19) eine Einlaß- und eine Auslaßöffnung (33, 35) aufweist, die in den Ausblasschacht (13) ragen, zum Durchströmen des Leuchtengehäuses (19) mit der Kühlluft.

3. Gargerät nach Anspruch 1 oder 2, **dadurch gekennzeichnet, daß** von dem Leuchtengehäuse (19) ein erster Luftleitlappen (29) im Bereich einer Einlaßöffnung (33) des Leuchtengehäuses (19) absteht, der in den Ausblasschacht (13) ragt und einen Teil der durch den Ausblasschacht (13) geblasenen Kühlluft in das Leuchtengehäuse (19) leitet.

4. Gargerät nach Anspruch 3, **dadurch gekennzeichnet, daß** im wesentlichen lediglich der erste Luftleitlappen (29) in den Ausblasschacht (13) ragt.

5. Gargerät nach einem der vorhergehenden Ansprüche, **dadurch gekennzeichnet, daß** von dem Leuchtengehäuse (19) ein zweiter Luftleitlappen (31) im Bereich einer Auslaßöffnung (35) des Leuchtengehäuses (19) absteht, der in den Ausblasschacht (13) ragt und Kühlluft aus dem Leuchtengehäuse (19) zurück in den Ausblasschacht (13) leitet.

6. Gargerät nach Anspruch 3 in Verbindung mit Anspruch 5, **dadurch gekennzeichnet, daß** die beiden Luftleitlappen (29, 31) in Ausblasrichtung zwischen der Einlaß- und der Auslaßöffnung (33, 35) etwa V-förmig hintereinander angeordnet sind.

7. Gargerät nach einem der vorhergehenden Ansprüche, **dadurch gekennzeichnet, daß** eine Einlaßöffnung (33) des Leuchtengehäuses (19) einen größeren Querschnitt für die Kühlluft besitzt als eine Ausblasöffnung (35) des Leuchtengehäuses.

8. Gargerät nach einem der vorhergehenden Ansprüche, **dadurch gekennzeichnet, daß** zwischen dem Rand der Öffnung (27) der Wand des Ausblasschachtes (13) und dem in der Öffnung gehalterten Leuchtengehäuse (19), insbesondere im Bereich von Anschlußleitungen der Leuchte, ein Luftspalt (37) zur zusätzlichen Kühlung der Leuchte (18) vorgesehen ist.

9. Gargerätleuchte mit einem Gehäuse, in dem eine Lampe angeordnet ist, mit einer Einlaßöffnung zum Zuführen von Kühlluft, **dadurch gekennzeichnet, daß** von dem Leuchtengehäuse (19) ein erster Luftleitlappen (29) im Bereich der Einlaßöffnung (33) des Leuchtengehäuses (19) absteht.

## Claims

1. Cooking appliance, particularly a pyrolytic cooking appliance, with a cooking chamber, which is lit by a light with a lamp arranged in a light housing, and with a cooling fan, which impels heated cooling air through an exhaust shaft out of the cooking appliance and cools the light by means of the cooling air, **characterised in that** the wall of the exhaust shaft (13) has an opening (27) through which the light housing (19) protrudes into the exhaust shaft (13).

2. Cooking appliance according to claim 1, **characterised in that** the light housing (19) has an inlet opening (33) and an outlet opening (35), which protrude into the exhaust shaft (13), for the flow of cooling air through the light housing (19).

3. Cooking appliance according to claim 1 or 2, **characterised in that** a first air guide tab (29) extends up from the light housing (19) in the region of an inlet opening (23) of the light housing (19), projects into the exhaust shaft (13) and conducts into the light housing (19) a part of the cooling air blown through the exhaust shaft (13).

4. Cooking appliance according to claim 3, **characterised in that** substantially only the first air guide tab (29) protrudes into the exhaust shaft (13).

5. Cooking appliance according to one of the preceding claims, **characterised in that** a second air guide tab (31) extends up from the light housing (19) in the region of an outlet opening (35) of the light housing (19), protrudes into the exhaust shaft (13) and conducts cooling air from the light housing (19) back into the exhaust shaft (13).

6. Cooking appliance according to claim 3 in conjunction with claim 5, **characterised in that** the two air guide tabs (29, 31) are arranged approximately in V-shape one behind the other in exhaust direction between the inlet opening (33) and the outlet opening (35).

7. Cooking appliance according to one of the preceding claims, **characterised in that** an inlet opening (33) of the light housing (19) has a greater cross-section for the cooling air than an exhaust opening (35) of the light housing.

8. Cooking appliance according to one of the preceding claims, **characterised in that** an air gap (37) for additional cooling of the light (18) is provided between the edge of the opening (27) of the wall of the exhaust shaft (13) and the light housing (19) mounted in the opening, particularly in the region of connecting leads of the light.

9. Cooking appliance light with a housing, in which a lamp is arranged, with an inlet opening for the feed of cooling air, **characterised in that** a first air guide tab (29) extends up from the light housing (19) in the region of the inlet opening (33) of the light housing (19).

## Revendications

1. Appareil de cuisson, en particulier un appareil de cuisson à pyrolyse, avec un espace de cuisson, qui est éclairé par un éclairage ayant une lampe disposée dans un boîtier d'éclairage, et avec un ventilateur de refroidissement, qui refoule l'air froid réchauffé à travers une gaine de purge sortant de l'appareil de cuisson, et qui refroidit l'éclairage au moyen de l'air froid, **caractérisé en ce que** la paroi de la gaine de purge (13) comprend une ouverture (27) à travers laquelle le boîtier de l'éclairage (19) se projette dans la gaine de purge (13).

2. Appareil de cuisson selon la revendication 1, **caractérisé en ce que** le boîtier d'éclairage (19) comprend une ouverture d'admission et une ouverture d'évacuation (33, 35), qui se projettent dans la gaine de purge (13) afin de faire passer l'air froid à travers le boîtier d'éclairage (19).

3. Appareil de cuisson selon la revendication 1 ou 2, **caractérisé en ce qu'**une première languette déflectrice de l'air (29) est éloignée du boîtier d'éclairage (19) dans la zone d'une ouverture d'admission (33) du boîtier d'éclairage (19), laquelle languette se projette dans la gaine de purge (13) et dirige une partie de l'air froid refoulé à travers la gaine de purge (13) dans le boîtier d'éclairage (19).

4. Appareil de cuisson selon la revendication 3, **caractérisé en ce que** pour l'essentiel, il n'y a que la première languette déflectrice de l'air (29) qui se projette dans la gaine de purge (13).

5. Appareil de cuisson selon l'une quelconque des revendications précédentes, **caractérisé en ce qu'**une deuxième languette déflectrice de l'air (31) est éloignée du boîtier d'éclairage (19) dans la zone d'une ouverture d'évacuation (35) du boîtier d'éclairage (19), laquelle languette se projette dans la gaine de purge (13) et ramène l'air froid provenant du boîtier d'éclairage (19) dans la gaine de purge (13).

6. Appareil de cuisson selon la revendication 3, en liaison avec la revendication 5, **caractérisé en ce que** les deux languettes déflectrices de l'air (29, 31) sont disposées l'une derrière l'autre en formant approximativement un V dans la direction de purge entre l'ouverture d'admission et l'ouverture d'évacuation (33, 35).

7. Appareil de cuisson selon l'une quelconque des revendications précédentes, **caractérisé en ce qu'**une ouverture d'admission (33) du boîtier d'éclairage (19) possède une section pour l'air froid supérieure à celle d'une ouverture de purge (35) du boîtier d'éclairage.

8. Appareil de cuisson selon l'une quelconque des revendications précédentes, **caractérisé en ce que** l'on prévoit une fente d'air (37) pour refroidir davantage l'éclairage (18) entre le bord de l'ouverture (27) de la paroi de la gaine de purge (13) et le boîtier d'éclairage (19) maintenu dans l'ouverture, en particulier dans la zone des conducteurs de connexion de l'éclairage.

9. Eclairage d'appareil de cuisson ayant un boîtier, dans lequel est disposée une lampe, avec une ouverture d'admission pour y introduire de l'air froid, **caractérisé en ce qu'**une première languette déflectrice de l'air (29) est éloignée du boîtier d'éclairage (19) dans la zone de l'ouverture d'admission (33) du boîtier d'éclairage (19).
